# FASCICULE DE BREVET EUROPEEN

(11) **EP 4 456 852 B1**
(45) Date de publication et mention de la délivrance du brevet: **03.12.2025**
(21) Numéro de dépôt: 22809125.2
(22) Date de dépôt: 26.10.2022
(51) Int. Cl.: A61G 5/12

(54) **DISPOSITIF DE REPOSE-PIEDS INCLINABLE TELESCOPIQUE POUR FAUTEUIL ROULANT MOTORISE**
TELESKOPISCH NEIGBARE FUSSSTÜTZE FÜR EINEN MOTORISIERTEN ROLLSTUHL
TELESCOPIC INCLINABLE FOOTREST DEVICE FOR A MOTORISED WHEELCHAIR

(30) Priorité: 29.12.2021 FR 2114642; 29.12.2021 FR 2114639
(43) Date de publication de la demande: 06.11.2024
(73) Titulaire: NEW LIVE INGENIERIE, 67660 Betschdorf (FR)
(72) Inventeur: OHRUH, Michel, 67660 Betschdorf (FR)
(74) Mandataire: Cabinet Bleger-Rhein-Poupon
(86) Numéro de dépôt international: PCT/EP2022/079871
(87) Numéro de publication internationale: WO 2023/126089

(56) Documents cités:
- EP-A1- 2 438 896
- DE-U1- 202012 103 029
- US-A1- 2003 075 967

## Description

La présente invention concerne le domaine des fauteuils roulants motorisés, et plus particulièrement un dispositif de repose-pieds télescopique.

Un fauteuil roulant comporte principalement un châssis roulant sur lequel est assujetti un fauteuil comportant outre une assise, un dossier et des accoudoirs, un repose-jambes comprenant un plateau garni de coussinets pour reposer les mollets et qui est d'angle réglable en étant monté pivotant sur le châssis, afin que l'utilisateur puisse trouver une position la plus confortable possible entre les deux positions extrêmes, jambes fléchies et jambes allongées.

D'autre part, de manière générale et habituelle, le repose-jambes comporte à son extrémité libre un repose-pieds, se présentant sous la forme d'une palette sensiblement perpendiculaire, d'angle réglable.

Enfin, les coussinets et le repose-pieds comportent des moyens de réglage permettant à l'utilisateur de trouver la position la plus confortable.

La possibilité de faire varier l'angle du repose-jambes par rapport au fauteuil, pose un problème, à savoir que l'axe de pivotement du repose-jambes et celui de l'articulation du genou de l'utilisateur ne sont pas coaxiaux, mais très excentrés, l'axe de pivotement du repose-jambes étant notamment disposé en dessous et en arrière de celui de l'articulation du genou.

Ainsi, lors du passage de la position jambes fléchies à jambes allongées par exemple, la distance entre le repose-pieds et l'axe de l'articulation des genoux diminue, laissant donc moins de place aux jambes. Pour pallier cet inconvénient, le plateau est monté coulissant sur une structure pivotante, en sorte de permettre de régler la distance entre le repose-pieds et l'axe des genoux lors des variations de l'angle d'inclinaison.

La course de coulissement du plateau n'est toutefois pas limitée à cette adaptation, il est en effet prévu avantageusement de pouvoir prolonger le déploiement du plateau jusqu'à ce que la palette du repose-pieds vienne au contact du sol, afin de faciliter le transfert de l'utilisateur.

Ainsi le repose-pieds / repose-jambes présente deux fonctionnalités, d'une part le pivotement associé à un allongement de compensation, et d'autre part l'allongement jusqu'à reposer au sol.

La première fonctionnalité qui associe deux mouvements, est réalisée de manière connue au travers d'un vérin électrique reliant les deux parties pivotantes, en sorte que l'inclinaison dans un sens ou dans l'autre génère automatiquement l'allongement ou le raccourcissement du repose-jambes.

La seconde fonctionnalité consiste en un déplacement uniquement rectiligne qui ne peut pas par conséquent être réalisé par le vérin de l'autre fonctionnalité, en sorte que ce déplacement est généré, de manière connue en soi, par un second vérin, dédié à cette fonctionnalité.

Les dispositifs de repose-pieds connus, qui présentent ces deux fonctionnalités, sont donc nécessairement équipés de deux vérins, à savoir des vérins électriques.

On connait ainsi, de l'état de la technique, la demande de brevet européen EP 2 438 896 qui décrit un fauteuil roulant comprenant au moins trois roues, un siège, et un dossier, le fauteuil roulant comprenant en outre un repose-jambes relié au cadre et un repose-pieds.

Le repose-jambes est relié au cadre de manière à pouvoir pivoter autour d'un axe pivot et peut être pivoté manuellement de manière continue entre une position vers le bas, dans laquelle le repose-pieds est automatiquement déplacé vers l'axe de pivot, et une position vers le haut, dans laquelle le repose-pieds est automatiquement déplacé dans une direction s'éloignant de l'axe de pivot.

Il est également connu, dans le document de brevet américain US2003075967 un repose-jambes relevable pour fauteuil roulant.

La présente invention a pour but de proposer un dispositif de repose-pieds inclinable télescopique pour fauteuil roulant motorisé, qui présente les deux fonctionnalités précitées, mais dont la mise en œuvre ne nécessite qu'un seul vérin.

Le dispositif de repose-pieds inclinable télescopique pour fauteuil roulant motorisé selon l'invention, où ledit fauteuil comporte un châssis roulant sur lequel est assujetti un fauteuil comportant outre une assise, un dossier et des accoudoirs, un repose-jambes consistant en un plateau garni de coussinets pour reposer les mollets et qui est d'angle réglable et de longueur adaptable en étant monté coulissant sur une structure montée pivotante sur ledit châssis, ledit plateau comportant à son extrémité libre un repose-pieds qui se présente sous la forme d'une palette d'angle réglable, ladite structure étant montée pivotante entre deux positions extrêmes déployée et repliée, tandis que ledit repose-jambes est déployable jusqu'au sol par le déplacement dudit plateau lorsque ladite structure est en position verticale ou sensiblement verticale, le pivotement de ladite structure ainsi que le coulissement dudit repose-jambes étant assurés par des moyens moteurs, et il se caractérise en ce que lesdits moyens moteurs consistent en un vérin unique solidarisé d'une part de manière pivotante à ladite structure et d'autre part de manière pivotante audit châssis au travers d'un pivot excentré par rapport l'axe de pivotement de ladite structure sur ledit châssis en sorte qu'une partie de la course de rentrée dudit vérin amène ladite structure en position repliée, tandis que ledit pivot est apte à se déplacer sur ledit châssis, perpendiculairement à son axe de pivotement et sous l'action d'une prolongation de la course de rentrée dudit vérin, ledit pivot portant une poulie sur laquelle passe une sangle ou analogue qui relie ledit plateau audit châssis en passant sur des poulies intermédiaires de renvoi d'angle, le déplacement de dudit pivot et donc de ladite poulie étant apte à modifier le trajet de ladite sangle ou analogue et donc à réaliser le déploiement dudit plateau, ou inversement.

Selon une caractéristique additionnelle du dispositif selon l'invention, il comporte deux poulies de renvoi intermédiaires, l'une solidaire de la structure pivotante à proximité de l'axe de pivotement de cette dernière, l'autre solidaire de l'extrémité libre d'une bielle dont l'autre extrémité est montée pivotante sur le châssis, la sangle ou analogue passant successivement, depuis ledit châssis, sur la poulie de ladite bielle puis sur la poulie de ladite structure avant d'être rattachée au plateau.

Selon une autre caractéristique additionnelle du dispositif selon l'invention, le pivot de la poulie du vérin, est mobile en translation dans un chemin de guidage du châssis, d'orientation sensiblement verticale, dont l'extrémité la plus proche de l'axe de pivotement de la structure, correspond à la position permettant le pivotement de cette dernière.

Selon une autre caractéristique additionnelle du dispositif selon l'invention, il comporte des moyens d'immobilisation du pivot de la poulie du vérin dans le chemin de guidage au niveau de son extrémité la plus proche de l'axe de pivotement de la structure, lors des opérations de déploiement et de repliement de cette dernière.

Selon une autre caractéristique additionnelle du dispositif selon l'invention, les moyens aptes d'immobilisation du pivot consistent en au moins un moyen à compression contrôlée.

Selon une autre caractéristique additionnelle du dispositif selon l'invention, le moyen à compression contrôlée consiste en un vérin à gaz.

Les avantages et les caractéristiques du dispositif de repose-pieds selon l'invention, ressortiront plus clairement de la description qui suit et qui se rapporte au dessin annexé, lequel en représente un mode de réalisation non limitatif.

Dans le dessin annexé:
- la figure 1 représente une vue schématique en profil d'un dispositif de repose-pieds selon l'invention en position déployée à l'horizontale,
- la figure 2 représente une vue schématique en profil du même dispositif de repose-pieds en cours de repliement,
- la figure 3 représente une vue schématique en profil du même dispositif de repose-pieds en position repliée,
- la figure 4 représente une vue schématique en profil du même dispositif de repose-pieds en position de déploiement jusqu'au sol.

Sur ces figures on peut voir une partie 1 du châssis d'un fauteuil roulant motorisé, non représenté, ainsi qu'un dispositif de repose-pieds 2 selon l'invention, porté par une structure 3 montée pivotante sur la partie 1 autour d'un arbre 10, d'axe horizontal et transversal par rapport au sens de déplacement du fauteuil.

Le dispositif de repose pieds 2 comprend un plateau 4 monté coulissant sur la structure 3 au travers d'une coulisse 34, et qui comporte d'une part supérieurement des coussinets 40, dont un seul est visible, destinés à reposer les jambes, et plus particulièrement les mollets, et d'autre part à son extrémité libre, une palette repose-pieds 41.

Comme on peut le voir sur les figures 1, 2 et 3, la structure 3 est montée pivotante pour passer d'une position déployée sensiblement horizontale, représentée sur la figure 1, à une position repliée, sensiblement verticale, représentée sur la figure 3.

Le pivotement de la structure 3 est assuré par un vérin 30, de préférence électrique, solidarisé en pivotement à la structure 3, et dont la tige 31 est rendue solidaire de la partie 1 du châssis.

L'extrémité de la tige 31 porte une poulie 11 par l'intermédiaire d'un pivot 12 solidaire de la partie 1 du châssis. Le pivot 12 qui est d'axe parallèle à celui de l'arbre 10, est monté mobile en translation dans une rainure de guidage 13 que comporte la partie 1, et qui s'étend sensiblement verticalement. En fait, cette dernière comporte deux rainures 13 parallèles, dont une seule est visible, dans chacune desquelles peut se déplacer une partie extrême 15 du pivot 12.

On peut également constater que la partie 1 du châssis comporte un vérin à gaz 14, qui repousse et bloque le pivot 12 dans l'extrémité supérieure 16 de la rainure 13, qui est excentrée par rapport à l'axe de l'arbre 10.

On comprendra que lorsque le vérin 3 est étendu au maximum, la structure 3 est en position déployée sensiblement à l'horizontale, et que lors de la rentrée de la tige 31, la structure 3 se replie.

Pour compenser le fait que l'axe de pivotement de la structure 3 et celui de l'articulation du genou de l'utilisateur ne sont pas coaxiaux, il convient que le repose jambe s'allonge lors du déploiement, et inversement lors du repliement, ce qui est obtenu par le coulissement du plateau 4 sur la structure 3.

Ce coulissement dans un sens ou dans un autre est obtenu par le raccourcissement ou l'allongement d'une sangle ou analogue 5 dont une extrémité 50 est fixée au plateau mobile 4, tandis que l'autre extrémité 51 est fixée à la partie 1 du châssis.

On notera que, non limitativement, on utilise préférentiellement une sangle.

Ce raccourcissement ou allongement est obtenu au gré du pivotement de la structure 3, au travers du déplacement d'une poulie de renvoi 32, laquelle est montée à l'extrémité libre d'une bielle 17, articulée sur la partie 1 du châssis, et qui s'étend sous la structure 3. D'autre part, la structure 3 comporte, à proximité de l'arbre 10, une poulie de renvoi 33.

Ainsi, la sangle 5 passe successivement, depuis la fixation de son extrémité 50 sur le plateau mobile 4, sur la poulie de renvoi 33, sur la poulie de renvoi 32 en passant sous la structure pivotante 3, puis sur la poulie 11 avant d'être fixée à la partie 1 du châssis par son extrémité 51.

Lors du pivotement en repliement de la structure 3, la bielle 17 est contrainte au repliement et sa poulie de renvoi 32 s'éloigne de la poulie de renvoi 33, ce qui allonge la distance entre les extrémités 50 et 51 de la sangle 5 et donc fait coulisser le plateau 4 vers l'arbre 10. Inversement, lors du déploiement de la structure 3, la poulie de renvoi 32 se rapproche de la poulie de renvoi 33, ce qui raccourci la distance entre les extrémités 50 et 51 de la sangle 5 et permet au plateau 4 de s'éloigner de l'arbre 10.

Cette configuration permet le déplacement du plateau 4 au gré du pivotement de la structure 3.

Sur la figure 3, la structure 3 est en position entièrement repliée, le vérin 30 est dans le plan de la rainure, et sa tige 31 n'est pas entièrement rentrée. Ainsi, la poursuite de la rentrée de la tige 31, a pour effet de faire coulisser le pivot 12 dans la rainure 13, en comprimant le vérin à gaz 14, avec pour conséquence le déplacement de la poulie 11, et donc le raccourcissement de la distance entre les extrémités 50 et 51 de la sangle 5, sans mouvement de la bielle 17, et donc le coulissement du plateau 4 sur la structure 3, jusqu'au déploiement au sol, par gravité, de la palette repose-pieds 41, tel que cela est représenté sur la figure 4.

L'utilisation d'un vérin à gaz 14 consiste en une solution économique, il est toutefois possible d'envisager d'autres solutions, un ressort de compression par exemple, l'essentiel consistant à permettre d'immobiliser le pivot 12 en extrémité supérieure 16 de la rainure 13, lors des déplacements en pivotement de la structure 3.

Ainsi, les deux fonctionnalités du dispositif de repose-pieds selon l'invention, à savoir son pivotement avec adaptabilité de la longueur, et le déploiement jusqu'au sol, sont assurées au moyen d'un seul vérin.

## Revendications

1. Dispositif de repose-pieds inclinable télescopique pour fauteuil roulant motorisé, où ledit fauteuil comporte un châssis roulant (1) sur lequel est assujetti un fauteuil comportant outre une assise, un dossier et des accoudoirs, ledit dispositif comprend un repose-jambes (2) consistant en un plateau (4) garni de coussinets (40) pour reposer les mollets et qui est d'angle réglable et de longueur adaptable en étant monté coulissant sur une structure (3) montée pivotante sur ledit châssis (1), ledit plateau (4) comportant à son extrémité libre un repose-pieds (41) qui se présente sous la forme d'une palette d'angle réglable, ladite structure (3) étant montée pivotante entre deux positions extrêmes déployée et repliée, tandis que ledit repose-jambes (2) est déployable jusqu'au sol par le déplacement dudit plateau (4) lorsque ladite structure (3) est en position verticale ou sensiblement verticale, le pivotement de ladite structure (3) ainsi que coulissement dudit repose-jambes (2), étant assurés par des moyens moteurs, **caractérisé en ce que** lesdits moyens moteurs consistent en un vérin unique (30) solidarisé d'une part de manière pivotante à ladite structure (3) et d'autre part de manière pivotante audit châssis (1) au travers d'un pivot (12) excentré par rapport l'axe de pivotement (10) de ladite structure (3) sur ledit châssis (1) en sorte qu'une partie de la course de rentrée dudit vérin (30) amène ladite structure (3) en position repliée, tandis que ledit pivot est apte à se déplacer sur ledit châssis (1), perpendiculairement à son axe de pivotement et sous l'action d'une prolongation de la course de rentrée dudit vérin (30), ledit pivot (12) portant une poulie (11) sur laquelle passe une sangle ou analogue (5) qui relie ledit plateau (4) audit châssis (1) en passant sur des poulies intermédiaires de renvoi d'angle (32, 33), le déplacement de dudit pivot (12) et donc de ladite poulie (11) étant apte à modifier le trajet de ladite sangle ou analogue (5) et donc à réaliser le déploiement dudit plateau (4), ou inversement.

2. Dispositif de repose-pieds selon la revendication 1, **caractérisé en ce qu'**il comporte deux poulies de renvoi intermédiaires (32, 33), l'une (33) solidaire de la structure pivotante (3) à proximité de l'axe (10) de pivotement de cette dernière, l'autre (32) solidaire de l'extrémité libre d'une bielle (17) dont l'autre extrémité est montée pivotante sur le châssis (1), la sangle ou analogue (5) passant successivement, depuis ledit châssis (1), sur la poulie (32) de ladite bielle (17) puis sur la poulie (33) de ladite structure (3) avant d'être rattachée au plateau (4).

3. Dispositif de repose-pieds selon la revendication 1 ou la revendication 2, **caractérisé en ce que** le pivot (12) de la poulie (11) du vérin (30), est mobile en translation dans un chemin de guidage (13) du châssis (1), d'orientation sensiblement verticale, dont l'extrémité (16) la plus proche de l'axe de pivotement (10) de la structure (3), correspond à la position permettant le pivotement de cette dernière.

4. Dispositif de repose-pieds selon la revendication 3, **caractérisé en ce qu'**il comporte des moyens (14) d'immobilisation du pivot (12) de la poulie (11) du vérin (30) dans le chemin de guidage (13) au niveau de son extrémité (16) la plus proche de l'axe de pivotement (10) de la structure (3), lors des opérations de déploiement et de repliement de cette dernière.

5. Dispositif de repose-pieds selon la revendication 4, **caractérisé en ce que** les moyens d'immobilisation du pivot (12) consistent en au moins un moyen à compression contrôlée (14).

6. Dispositif de repose-pieds selon la revendication 5 **caractérisé en ce que** le moyen à compression contrôlée consiste en un vérin à gaz (14).

## Patentansprüche

1. Teleskopische, neigbare Fußstützenvorrichtung für einen motorisierten Rollstuhl, wobei der Rollstuhl ein Fahrgestell (1) umfasst, umfassend neben einem Sitz eine Rückenlehne und Armlehnen, wobei die Vorrichtung eine Beinstütze (2) umfasst, die aus einer mit Polstern (40) versehenen Platte (4) zum Auflegen der Waden besteht und deren Winkel und Länge einstellbar sind, da sie verschiebbar auf einer schwenkbar an dem Gestell (1) angebrachten Struktur (3) montiert ist, wobei die Platte (4) an ihrem freien Ende eine Fußstütze (41) aufweist, die die Form einer winkelverstellbaren Palette hat, wobei die Struktur (3) schwenkbar zwischen zwei Endpositionen, nämlich einer ausgeklappten und einer eingeklappten Position, angebracht ist, während die Beinstütze (2) durch die Bewegung der Platte (4) bis zum Boden ausgeklappt werden kann, wenn sich die Struktur (3) in einer vertikalen oder im Wesentlichen vertikalen Position befindet, wobei das Schwenken der Struktur (3) sowie das Verschieben der Beinstütze (2) durch Motormittel gewährleistet werden, **dadurch gekennzeichnet, dass** die Motormittel aus einem einzigen Zylinder (30) bestehen, der einerseits schwenkbar mit der Struktur (3) und andererseits schwenkbar mit dem Gestell (1) über einen Drehzapfen (12) verbunden ist, der in Bezug auf die Schwenkachse (10) der Struktur (3) auf dem Gestell (1) exzentrisch angeordnet ist, so dass ein Teil des Einfahrhubs des Zylinders (30) die Struktur (3) in die eingeklappte Position bringt, während sich der Drehzapfen auf dem Gestell (1) senkrecht zu seiner Schwenkachse und unter der Wirkung einer Verlängerung des Einfahrhubs des Zylinders (30) bewegen kann, wobei der Drehzapfen (12) eine Rolle (11) trägt, über die ein Riemen oder dergleichen (5) läuft, der die Platte (4) mit dem Gestell (1) verbindet, indem er über Winkelumlenk-Zwischenrollen (32, 33) läuft, wobei die Bewegung des Drehzapfens (12) und somit der Rolle (11) dazu geeignet ist, den Verlauf des Riemens oder dergleichen (5) zu verändern und somit das Ausklappen der Platte (4) zu bewirken oder umgekehrt.

2. Fußstützenvorrichtung nach Anspruch 1, **dadurch gekennzeichnet, dass** sie zwei Zwischenumlenkrollen (32, 33) umfasst, von denen eine (33) fest mit der Schwenkstruktur (3) in der Nähe der Schwenkachse (10) dieser letzteren verbunden ist, und die andere (32) fest mit dem freien Ende einer Verbindungsstange (17) verbunden ist, deren anderes Ende schwenkbar am Gestell (1) angebracht ist, wobei der Riemen oder dergleichen (5) nacheinander vom Gestell (1) über die Rolle (32) der Verbindungsstange (17) und dann über die Rolle (33) der Struktur (3) verläuft, bevor er an der Platte (4) befestigt wird.

3. Fußstützenvorrichtung nach Anspruch 1 oder Anspruch 2, **dadurch gekennzeichnet, dass** der Drehzapfen (12) der Rolle (11) des Zylinders (30) in einer im Wesentlichen vertikal ausgerichteten Führungsbahn (13) des Gestells (1) verschiebbar ist, dessen Ende (16), das der Drehachse (10) der Struktur (3) am nächsten liegt, der Position entspricht, die ein Schwenken der letzteren erlaubt.

4. Fußstützenvorrichtung nach Anspruch 3, **dadurch gekennzeichnet, dass** sie Mittel (14) zum Feststellen des Drehzapfens (12) der Rolle (11) des Zylinders (30) umfasst, in der Führungsbahn (13) auf Höhe des Endes (16), das der Schwenkachse (10) der Struktur (3) beim Aus- und Einklappen dieser letzteren am nächsten liegt.

5. Fußstützenvorrichtung nach Anspruch 4, **dadurch gekennzeichnet, dass** die Mittel zum Feststellen des Drehzapfens (12) aus mindestens einem Mittel mit kontrollierter Kompression (14) bestehen.

6. Fußstützenvorrichtung nach Anspruch 5, **dadurch gekennzeichnet, dass** das Mittel mit kontrollierter Kompression aus einem Gaszylinder (14) besteht.

## Claims

1. A telescopic inclinable footrest device for a motorized wheelchair, wherein said wheelchair comprises a rolling frame (1) on which is secured a chair comprising, in addition to a seat, a backrest and armrests, said device comprises a legrest (2) consisting of a plate (4) furnished with pads (40) for resting the calves and whose angle is adjustable and whose length is adaptable by being slidably mounted on a structure (3) pivotably mounted on said frame (1), said plate (4) comprising at its free end a footrest (41) in the form of a paddle whose angle is adjustable, said structure (3) being pivotably mounted between two extreme positions, deployed and stowed, while said legrest (2) is deployable to the ground by movement of said plate (4) when said structure (3) is in a vertical or substantially vertical position, the pivoting of said structure (3) and the sliding of said legrest (2) being provided by motor means, and is **characterized in that** said motor means consist of a single cylinder (30) pivotably connected on one side to said structure (3) and on the other side to said frame (1) via a pivot (12) eccentric to the pivot axis (10) of said structure (3) on said frame (1), so that a portion of the retraction stroke of said cylinder (30) brings said structure (3) into a stowed position, while said pivot is able to move on said frame (1), perpendicularly to its pivoting axis and under the action of an extension of the retraction stroke of said cylinder (30), said pivot (12) bearing a pulley (11) over which passes a strap or the like (5) which connects said plate (4) to said frame (1) by passing over intermediate angle-reversing pulleys (32, 33), the movement of said pivot (12) and thus of said pulley (11) being capable of modifying the path of said strap or the like (5) and thus deploying said plate (4), or vice versa.

2. The footrest device according to claim 1, **characterized in that** it comprises two intermediate return pulleys (32, 33), one (33) rigidly attached to the pivoting structure (3) close to the pivot axis (10) thereof, the other (32) rigidly attached to the free end of a connecting rod (17), the other end of which is pivotably mounted on the frame (1), the strap or the like (5) passing successively, from said frame (1), over the pulley (32) of said connecting rod (17) and then over the pulley (33) of said structure (3) before being attached to the plate (4).

3. The footrest device according to claim 1 or claim 2, **characterized in that** the pivot (12) of the pulley (11) of the cylinder (30) is translationally movable in a substantially vertically oriented guideway (13) of the frame (1), whose end (16) closest to the pivot axis (10) of the structure (3) corresponds to the position allowing the pivoting thereof.

4. The footrest device according to claim 3, **characterized in that** it comprises means (14) for immobilizing the pivot (12) of the pulley (11) of the cylinder (30) in the guideway (13) at its end (16) closest to the pivot axis (10) of the structure (3), during the deployment and stowing operations thereof.

5. The footrest device according to claim 4, **characterized in that** the means for immobilizing the pivot (12) consist of at least one controlled-compression means (14).

6. The footrest device according to claim 5, **characterized in that** the controlled-compression means consists of a gas-operated cylinder (14).
